# FASCICULE DE BREVET EUROPEEN

(11) **EP 1 344 000 B1**
(45) Date de publication et mention de la délivrance du brevet: **20.12.2006**
(21) Numéro de dépôt: 01270733.7
(22) Date de dépôt: 05.12.2001
(51) Int. Cl.: F23D 9/00, F23R 3/40, F23R 3/30

(54) **DISPOSITIF DE COMBUSTION CATALYTIQUE AVEC VAPORISATION DE COMBUSTIBLE LIQUIDE SUR PAROIS CHAUDES**
KATALYTISCHE VERBRENNUNGSVORRICHTUNG MIT FLÜSSIGBRENNSTOFFVERDAMPFUNG AUF HEISSEN WÄNDEN
CATALYTIC COMBUSTION DEVICE WITH LIQUID FUEL VAPORISATION ON HOT WALLS

(30) Priorité: 11.12.2000 FR 0016107
(43) Date de publication de la demande: 17.09.2003
(73) Titulaire: Institut Français du Pétrole, 92852 Rueil Malmaison Cédex (FR)
(72) Inventeur: MARTIN, Gérard, F-69230 Saint-Genis-Laval (FR); NIASS, Tidjani, F-69003 Lyon (FR); LE COZ, Jean-François, F-92000 Nanterre (FR); LEBAS, Etienne, F-38200 Seyssuel (FR)
(86) Numéro de dépôt international: PCT/FR2001/003850
(87) Numéro de publication internationale: WO 2002/048610

(56) Documents cités:
- FR-A- 2 732 447
- US-A- 4 040 252
- US-A- 4 067 190
- US-A- 4 561 257
- PATENT ABSTRACTS OF JAPAN vol. 1999, no. 14, 22 décembre 1999 (1999-12-22) -& JP 11 264514 A (CORONA CORP), 28 septembre 1999 (1999-09-28)
- PATENT ABSTRACTS OF JAPAN vol. 018, no. 644 (M-1718), 7 décembre 1994 (1994-12-07) & JP 06 249414 A (MATSUSHITA ELECTRIC IND CO LTD), 6 septembre 1994 (1994-09-06)
- PATENT ABSTRACTS OF JAPAN vol. 008, no. 100 (M-295), 11 mai 1984 (1984-05-11) & JP 59 013831 A (TOKYO SHIBAURA DENKI KK), 24 janvier 1984 (1984-01-24)

## Description

La présente invention concerne un dispositif de combustion catalytique avec vaporisation de combustible liquide sur paroi chaude en permettant ainsi d'optimiser la préparation du mélange air-combustible dans une zone de combustion.

La combustion conventionnelle, réalisée en présence d'une flamme, habituellement utilisée dans les procédés de combustion est un processus difficilement contrôlable.

Elle se produit dans un domaine de concentrations air/combustible bien déterminé et conduit, outre à la formation de dioxyde de carbone et d'eau, à la production de polluants tels que le monoxyde de carbone et les oxydes d'azote.

En raison de la sévérisation accélérée des contraintes environnementales sur les polluants émis par les procédés de combustion (oxydes d'azote, combustibles imbrûlés, monoxyde de carbone), il devient nécessaire de trouver de nouvelles technologies permettant de diminuer fortement les émissions de ceux-ci.

Plusieurs solutions conventionnelles sont connues de l'homme de l'art :
- La réduction sélective catalytique des oxydes d'azote par l'ammoniac permet de réduire les concentrations en NOₓ dans les fumées à environ 10 ppm. Mais cette solution nécessite la mise en place d'un réacteur particulier en aval de la chambre de combustion, le stockage et l'utilisation d'ammoniac, et les frais d'installation et de fonctionnement d'une telle solution sont élevés.
- L'injection d'eau ou de vapeur d'eau qui abaisse la température atteinte par les gaz de combustion, réduisant ainsi de façon significative les teneurs en NOₓ à environ 50 ppm. Le coût d'un tel dispositif est faible, mais les coûts de fonctionnement sont élevés en raison de la purification poussée de l'eau préalable à l'injection et de la surconsommation de combustible due à un abaissement du rendement énergétique. En outre, si l'injection d'eau suffit pour passer les normes actuelles, elle ne permettra pas de satisfaire aux normes futures sur les NOₓ.
- La combustion en mélange pauvre. Tout comme la présente invention, cette technologie repose sur l'abaissement des températures de combustion. Elle permet de faire chuter les NOₓ à environ 20 ppm, mais cette diminution se fait souvent au détriment des émissions de monoxyde de carbone et de combustibles imbrûlés, qui se trouvent accrues.

La combustion catalytique, comme mieux décrite dans JP 11-264514, est une solution séduisante pour répondre à la sévérisation croissante des normes sur les polluants. En effet, la chambre de combustion catalytique remplace avantageusement les brûleurs conventionnels, car elle autorise un meilleur contrôle de l'oxydation totale du combustible dans un très large domaine des valeurs du rapport air/combustible, permettant ainsi de travailler dans des conditions optimales qui réduisent fortement les émissions des oxydes d'azote, de combustibles imbrûlés et de monoxyde de carbone. On sait que la caractéristique essentielle de ce type particulier de combustion est d'assurer l'oxydation complète des combustibles à une température relativement basse (inférieure à 1000 °C), par rapport à une combustion conventionnelle.

On peut également mentionner que la combustion catalytique permet de brûler une grande variété de composés. Les applications de la combustion catalytique sont ainsi multiples : panneaux et tubes radiants, réchauds catalytiques, turbines à gaz, cogénération, brûleurs pour chaudières, manchons catalytiques pour systèmes réactionnels tubulaires, production de gaz chauds dans le domaine du chauffage par contact direct et réacteurs à plaques catalytiques, etc. Les domaines d'application possibles de la combustion catalytique sont décrits dans la littérature par exemple dans « Catalytic Combustion : Current Status and Implications for Energy Efficiency in the Process Industries, Heat recovery system & CHP, 13, n°5, pp 383-390, 1993 ».

Les catalyseurs de combustion sont généralement préparés à partir d'un substrat monolithique, en céramique ou en métal, sur lequel on dépose une fine couche de support constituée d'un ou plusieurs oxydes réfractaires, de surface et de porosité supérieures à celle du substrat monolithique. Sur cette couche support est dispersée la phase active le plus souvent comprenant essentiellement des métaux du groupe du platine.

Concernant les procédés de combustion catalytique dans les domaines de la production d'énergie et de la cogénération, la configuration de réacteur la plus répandue est un réacteur comprenant plusieurs zones catalytiques : le(s) catalyseur(s) d'entrée étant plus spécifiquement dédié à l'amorçage de la réaction de combustion, les suivants servant à stabiliser la réaction de combustion à haute température ; le nombre d'étages (ou de zones) catalytiques étant ajusté en fonction des conditions imposées par l'application envisagée. Il est également possible de remplacer la première zone catalytique d'amorçage de la réaction par un brûleur pilote permettant d'initier la réaction.

Dans la version classique de la chambre de combustion catalytique, c'est-à-dire avec zone de mélange suivie de la section catalytique, la préparation du mélange air-combustible est un des points les plus critiques.

II faut réaliser ce mélange le plus rapidement possible, et de la façon la plus homogène tout en limitant les risques d'auto-inflammation.

Il est également des cas où la température de l'air en sortie de compresseur est trop faible pour permettre une pulvérisation rapide du combustible.

Pour obtenir la pulvérisation d'un combustible liquide, l'une des manières les plus faciles à mettre en oeuvre est de projeter celui-ci à grande vitesse sur une surface, préférentiellement sur une surface plane et perpendiculairement à celle-ci. De tels modes d'injections sont employés par exemple en craquage catalytique, mais les granulométries obtenues sont toujours assez grossières (diamètre moyen des gouttelettes de l'ordre de plusieurs centaines de microns).

Il est également possible (JP 11-264514) d'introduire le combustible dans un pot de vaporisation à l'intérieur duquel règne une température suffisante pour assurer la vaporisation du combustible en fines goutelettes.

Les travaux effectués par le demandeur ont montré qu'il était possible d'améliorer sensiblement l'homogénéité du mélange air/combustible et par suite d'optimiser le contrôle de l'oxydation catalytique des combustibles et de limiter l'émission de gaz polluants en améliorant la vaporisation du combustible liquide pour obtenir de plus fines gouttelettes.

Plus précisément, l'invention concerne un dispositif de combustion catalytique comprenant une zone de combustion principale comportant au moins un étage catalytique, au moins une zone de mélange air/combustible, ladite zone de mélange comprenant au moins une arrivée d'air sous pression et des moyens d'injection d'un combustible liquide, caractérisée en ce que les moyens d'injection projettent le combustible liquide sur une paroi chauffée par la combustion du mélange air/combustible dans la zone de combustion principale de manière à permettre la vaporisation dudit combustible au contact de cette paroi.

Grâce à l'invention, il est possible de réduire très sensiblement le diamètre des gouttelettes liquides en envoyant un jet liquide primaire sur une surface de température supérieure à la température maximale d'ébullition dudit combustible dans les conditions de pression de la zone de combustion.

Ce jet liquide primaire peut être avantageusement issu de tout injecteur ou système de pulvérisation connu de l'homme du métier.

En général, on utilise des injecteurs permettant une pulvérisation primaire du combustible avec des gouttelettes liquides dont le diamètre moyen est compris entre 5 et 60 µm (10⁻⁶ mètre), de préférence entre 10 et 40 µm.

Il a été trouvé par le demandeur qu'avantageusement la température de surface de la paroi rencontrée par le jet primaire est sensiblement égale ou supérieure, à la pression considérée, à une première température T_{N} de la paroi correspondant à une température d'ébullition maximale du liquide.

A cette température T_{N}, les échanges thermiques intenses entre la paroi et le combustible entraînent une forte pulvérisation du combustible liquide (encore appelée température de Nukiyama). Par sensiblement égale, il est entendu une température supérieure ou inférieure de 100°C à ladite température, de préférence une température supérieure ou inférieure de 50°C à ladite température et de façon très préférée une température supérieure ou inférieure de 20°C à ladite température.

II a également été trouvé par le demandeur qu'il était par ailleurs possible, selon un autre mode de réalisation de l'invention, d'obtenir avantageusement une forte fragmentation des gouttelettes liquides issues du jet primaire en se plaçant sensiblement entre ladite température de Nukiyama et une température T_{L} au voisinage et au-delà de laquelle les transferts thermiques sont amoindris par la présence d'un film de vapeur entre la gouttelette et la paroi (appelée température de Leidenfrost).

Il sera cependant également possible, sans sortir du cadre de l'invention, de se placer à une température supérieure à la ladite température de Leidenfrost, au-delà de laquelle la durée de l'évaporation des gouttelettes liquides diminue en raison de l'augmentation avec la paroi des transferts de chaleur par conduction, convection et radiation.

Le contrôle de la température de la paroi conditionnera donc la taille des gouttelettes et pourra être effectué selon toute technique connue de l'homme du métier.

Une telle stratégie d'injection présente de nombreux avantages lors de la préparation du mélange air-combustible, en combustion catalytique :
- Par rapport à une configuration classique de dispositif de combustion catalytique avec pré-mélangeur et section catalytique, un agencement présentant un tel mode d'injection permet d'avoir une vaporisation plus rapide du combustible liquide, en particulier ceux qui ont des températures finales de vaporisation assez élevées. C'est le cas de certains gazoles par exemple. Dans ces conditions, le pré-mélange air-combustible peut être obtenu plus rapidement.
- L'agencement objet de la présente invention peut aussi contribuer au refroidissement des parois des zones de combustion ou de post-combustion ou encore de la zone qui véhicule les gaz chauds vers la turbine de détente.
- Dans les cas où la température de l'air en sortie du compresseur alimentant le dispositif de combustion catalytique se révèle insuffisante pour obtenir la vaporisation complète du combustible, la solution proposée permet de s'affranchir de ce problème, grâce au transfert de chaleur qui s'opère entre la zone de combustion ou de post-combustion et la zone d'injection du combustible.
- Il permet d'envisager une réduction significative du volume total de la zone de combustion, puisque la zone normalement réservée à la vaporisation du combustible et au prémélange disparaît.

En général, la paroi chaude sur laquelle le combustible est pulvérisé est la paroi de la zone de combustion ou de post-combustion ou de la zone véhiculant les gaz chauds issus de la combustion ou celle de l'équipement de démarrage qui peut être par exemple, une chambre de combustion à flamme, un réchauffeur électrique ou tout autre dispositif connu de l'Homme de l'Art.

Selon un mode de réalisation de l'invention, les moyens permettant l'injection du combustible liquide sont des injecteurs réalisant une pulvérisation primaire dont l'orientation et les caractéristiques sont calculées pour obtenir la répartition la plus homogène possible du combustible dans l'air de combustion et la taille des gouttelettes issues dudit injecteur est comprise entre 5 et 60 µm, de préférence entre 10 et 40 µm et de façon très préférée entre 20 et 30 µm.

Avantageusement, la paroi chaude de la zone en regard desdits moyens d'injection présente une forme sensiblement plane.

II est également possible sans sortir du cadre de l'invention que la paroi chaude de la zone en regard des injecteurs présente une forme courbée, par exemple concave.

II est avantageux que la zone recevant l'impact des jets de combustible soit équipée de dispositifs permettant d'augmenter le transfert de chaleur de la zone chaude vers la zone de pulvérisation.

Le dispositif selon la présente invention trouve par exemple son application dans les turbines à gaz possédant un récupérateur de chaleur ou dans les chambres de combustion à géométrie annulaire.

Les figures 1 et 2 donnent, à titre d'exemple non limitatif de l'invention, deux modes de réalisation différents du dispositif selon l'invention :
- La figure 1 montre un exemple de réalisation dans lequel l'injection du combustible est effectuée sur une paroi chaude d'un dispositif d'amorçage de la combustion constitué par un brûleur pilote.
- La figure 2 montre un autre exemple de réalisation dans lequel l'injection du combustible est effectuée sur une paroi chaude d'une zone de post-combustion.

Le dispositif de combustion schématisé dans la figure 1 comprend une arrivée d'air sous pression 1 issu d'un compresseur (non représenté sur la figure). Cet air circule dans un espace annulaire périphérique 2 avant d'arriver dans une boîte de distribution 3 où il est partagé entre un flux destiné à un dispositif d'amorçage de la combustion, ici un brûleur pilote 4, et un flux dirigé vers une section catalytique 5.

Un dispositif non représenté sur la figure peut être placé au niveau de cette boîte de distribution 3, afin de partager l'air de façon optimale, quelle que soit l'allure de la machine.

Le brûleur pilote représenté sur la figure 1 est un brûleur classique à flamme. Il comporte une canne centrale d'alimentation en combustible 6, une boîte à air 7, des moyens 8, tels que par exemple des aubages, pour ajuster la vitesse et la rotation de l'air de combustion avant sa pénétration dans la zone de combustion 9 du brûleur pilote, une zone de sortie 10 des fumées produites par le brûleur pilote, ladite sortie traversant de part en part la section catalytique 5.

Ce brûleur pilote peut aussi être un équipement connu de l'Homme de l'Art et réputé émettre peu d'oxydes d'azote, comme par exemple les systèmes dans lesquels l'air de combustion est mis en rotation dans des aubages, avec injection du combustible à l'intérieur des aubages, ou d'une partie des aubages, ou encore à proximité immédiate de ces aubages.

En ce qui concerne la zone de combustion principale 20, celle-ci comporte une zone de mélange air-combustible 11 située en aval de la boîte de distribution 3, des injecteurs de combustible liquide à pulvérisation mécanique 12 équirépartis par exemple sur le pourtour de la zone de mélange 11 et la section catalytique 5.

Les injecteurs 12 produisent un jet de combustible liquide dirigé vers la paroi chaude 13 du brûleur pilote 4, et permettent de réaliser une pulvérisation primaire de ce combustible avec des gouttelettes liquides dont le diamètre moyen est compris entre 5 et 60 µm (10⁻⁶ mètre) et de préférence entre 10 et 40 µm.

Ce jet est, de préférence, sensiblement perpendiculaire à la paroi chaude. Par sensiblement perpendiculaire, il est entendu que l'angle entre la surface de la paroi chaude par rapport à l'axe du jet est compris de façon très préférée entre 80° et 100°.

Bien entendu, cet angle peut être compris entre 40° et 140° et de préférence entre 60° et 120°.

La paroi 13 est chauffée par la combustion du mélange air/combustible dans la section 5 et au contact de la paroi chaude, le combustible liquide est vaporisé en se divisant en de très fines gouttelettes de quelques microns (10⁻⁶ m) de diamètre moyen qui sont entraînées par l'air de combustion. Le nombre d'injecteurs, leur orientation par rapport à la surface chaude et les caractéristiques des injecteurs sont calculés par l'Homme de l'Art pour obtenir la répartition la plus homogène possible du combustible dans l'écoulement gazeux, une fois les fines gouttelettes pulvérisées. Le mélange gazeux air-combustible pénètre ensuite dans la section catalytique 5, qui est le plus souvent constituée d'un ou plusieurs monolithes en parallèle et ou en série, afin de limiter les pertes de charge. Lorsque la combustion du mélange air-combustible n'est pas complète dans la section catalytique, elle se poursuit dans la zone 14 dite de post-combustion, prévue à cet effet.

La paroi 15 qui est en contact avec la zone de post combustion 14 ou avec la section catalytique 5 est également une paroi chauffée par la combustion du mélange air-combustible dans la section catalytique 5 et il peut être envisagé de disposer les injecteurs 12 en regard de cette paroi.

Selon une variante afin d'optimiser la pulvérisation des gouttelettes, la paroi 13 du brûleur pilote 4 en regard des injecteurs peut avoir une forme sensiblement plane, voire courbée concave afin que toutes les gouttelettes de combustible liquide émises par l'injecteur, impactent le plus perpendiculairement possible la surface chaude où elles doivent se fragmenter et se pulvériser.

Sans sortir du cadre de l'invention il est bien sûr possible d'envisager tout dispositif connu permettant d'obtenir un tel effet, comme par exemple la présence d'inserts de forme sensiblement plane ou courbée convexe.

La figure 2 est une autre illustration possible de l'invention.

On retrouve une alimentation en air de combustion 101 issu du compresseur (non représenté sur la figure), un dispositif d'amorçage de la combustion 102 (ou brûleur pilote) et la zone de combustion principale 200 avec sa section catalytique 103 proprement dite.

L'air de combustion circule dans un espace périphérique sensiblement annulaire 104. Le combustible est introduit au moyen d'injecteurs 105 fixés et sensiblement équirépartis sur la paroi extérieure 106 de la paroi externe de l'espace annulaire 104. Ces injecteurs peuvent être mécaniques (sans assistance de la pulvérisation) ou pneumatiques (avec assistance d'un fluide de pulvérisation) ou tout autre dispositif équivalent. Les jets produits par ces injecteurs sont dirigés vers la paroi chaude 107 qui sépare l'espace annulaire 104 de la zone 108 qui peut être une zone de post-combustion ou encore simplement une zone de liaison entre la section catalytique 103 et la turbine de détente (non représentée sur la figure) et, au contact de cette paroi chaude, le combustible liquide est pulvérisé en de très fines gouttelettes.

Comme précédemment décrit, les injecteurs 105 produisent un jet de combustible avec une pulvérisation primaire contenant des gouttelettes liquides dont le diamètre moyen est compris entre 5 et 60 µm (10⁻⁶ mètre), de préférence entre 10 et 40 µm.

De manière avantageuse, certaines parties de la paroi 107 peuvent être recouvertes de matériaux isolants afin d'éviter des points chauds qui peuvent amener une inflammation prématurée du mélange air-combustible.

A l'inverse, la zone 120 de la paroi 107 qui reçoit l'impact des jets, peut être équipée de dispositifs tels que des ailettes, afin d'augmenter le transfert de chaleur de la zone chaude 108 vers la zone de pulvérisation 104.

Comme dans le cas précédent, le nombre d'injecteurs, leur orientation par rapport à la paroi chaude et leurs caractéristiques sont calculés par l'Homme de l'Art pour obtenir la répartition la plus homogène possible du combustible, une fois les gouttelettes pulvérisées.

La zone annulaire 104 se termine par un répartiteur 109 qui distribue le mélange air-combustible entre le brûleur pilote 102 et la section catalytique principale 103. Cette répartition peut être obtenue par exemple par un obturateur mobile 110 qui vient se placer alternativement face à l'entrée 111 de la section catalytique 103 ou face à l'entrée 112 du brûleur pilote 102, selon les conditions de fonctionnement de la machine.

Le brûleur pilote peut être un dispositif comme celui présenté à la figure 1. II peut aussi être selon le système indiqué à la figure 2, c'est-à-dire constitué d'une section catalytique d'amorçage 121, alimentée par un circuit 113 situé après le répartiteur 109. Cette section catalytique peut être un monolithe métallique, préchauffé par effet Joule, grâce à une alimentation électrique constituée d'une source d'électricité quelconque 114, de deux connecteurs métalliques 115 situés à chaque extrémité du monolithe et d'une liaison électrique 116 reliant lesdits connecteurs 115 à la source d'électricité 114.

La section catalytique principale 103 comprend une boîte de distribution 117 du mélange air-combustible, cette boîte pouvant être équipée par exemple d'une plaque perforée 118 destinée à assurer une alimentation homogène de tous les canaux constitutifs du monolithe.

Cette plaque 118 peut aussi être un monolithe de très faible épaisseur, destiné à bloquer toute flamme dans le cas d'une auto-inflammation non désirée du mélange air-combustible, dans l'espace 119 situé entre ladite plaque 118 et la section catalytique principale 103. Celle-ci peut être constituée d'un ou plusieurs monolithes placés en série ou en parallèle.

Comme dans le cas précédent, il peut y avoir en aval de la section catalytique 103, un espace libre 108 avant la turbine de détente (non représentée sur la figure), destinée à achever la combustion du mélange air-combustible, au cas où il n'aurait pas complètement brûlé dans la section catalytique.

Les sections catalytiques 102 et 103 peuvent faire appel à des catalyseurs de natures différentes. Le catalyseur du brûleur pilote 102 peut être par exemple à forte teneur en métaux précieux connus pour leur efficacité en combustion catalytique et ainsi permettre le démarrage de la combustion dès 200 ou 250°C.

L'invention peut s'appliquer également à des configurations de turbines à gaz possédant un récupérateur de chaleur ou aux chambres de combustion à géométrie annulaire.

## Revendications

1. Dispositif de combustion catalytique comprenant une zone de combustion principale (20, 200) comprenant au moins une section catalytique (5, 103), au moins une zone de mélange air/combustible (11, 117), ladite zone de mélange comprenant au moins une arrivée d'air sous pression (1, 101), et des moyens d'injection (12, 105) d'un combustible liquide, **caractérisé en ce que** les moyens d'injection (12, 105) projettent le combustible liquide sur une paroi chauffée par la combustion du mélange air/combustible dans la zone de combustion principale (13, 15, 107) de manière à permettre la vaporisation dudit combustible au contact de ladite paroi.

2. Dispositif selon la revendication 1, **caractérisé en ce que** la projection du combustible est réalisée de manière sensiblement perpendiculaire à la paroi chaude (13, 15, 107).

3. Dispositif selon la revendication 1 ou 2, **caractérisé en ce que** ladite paroi chaude (15) est constituée au moins en partie d'au moins une des parois de la zone de combustion principale (20).

4. Dispositif selon la revendication 1 ou 2 comportant en outre une zone d'amorçage de la combustion (4, 102), **caractérisé en ce que** ladite paroi chaude (13) est constituée au moins en partie d'au moins une des parois de la zone d'amorçage de la combustion (4).

5. Dispositif selon l'une des revendications 1 ou 2 dans lequel au moins une zone de post-combustion (14, 108) est disposée en aval de la zone de combustion principale (20, 200), **caractérisé en ce que** la paroi chaude (15, 107) est constituée au moins en partie d'au moins une des parois de ladite zone de post-combustion.

6. Dispositif selon l'une des revendications précédentes, **caractérisé en ce que** les moyens permettant l'injection du combustible liquide sont des injecteurs (12, 105) réalisant une pulvérisation primaire telle que la taille des gouttelettes issues desdits injecteurs (12, 105) est comprise entre 5 et 60 µm, de préférence entre 10 et 40 µm.

7. Dispositif selon l'une des revendications précédentes, **caractérisé en ce que** la paroi chaude (13, 15, 107) de la zone en regard desdits moyens d'injection présente une forme sensiblement plane.

8. Dispositif selon l'une des revendications 1 à 6, **caractérisé en ce que** la paroi chaude (13, 15, 107) de la zone en regard des injecteurs présente une forme courbée concave.

9. Dispositif selon l'une des revendications précédentes, **caractérisé en ce que** la température de ladite paroi chaude (13, 15, 107) dudit dispositif est sensiblement égale ou supérieure à la température maximale d'ébullition du combustible liquide sur ladite paroi.

10. Dispositif selon l'une des revendications précédentes, **caractérisé en ce que** la paroi (107) recevant l'impact des jets de combustible est équipée de moyens permettant d'augmenter le transfert de chaleur de la zone chaude vers la zone de pulvérisation.

11. Dispositif selon l'une des revendications précédentes, **caractérisé en ce que** la paroi (107) est recouverte au moins en partie de matériau isolant à l'exception d'une zone (120) recevant l'impact des jets de combustible.

12. Application du dispositif selon l'une des revendications précédentes à des turbines à gaz possédant un récupérateur de chaleur.

13. Application du dispositif selon l'une des revendications 1 à 11 aux chambres de combustion à géométrie annulaire.

## Claims

1. A catalytic combustion device including a main combustion area (20, 200) including at least one catalytic section (5, 103), at least one air/fuel mixing area (11, 117), said mixing area including at least one pressurised air inlet (1, 101), and means (12, 105) for injecting a liquid fuel, **characterised in that** the injection means (12, 105) project the liquid fuel onto a wall (13, 15, 107) heated by the combustion of the air/fuel mixture in the main combustion area so as to enable the vaporisation of said fuel in contact with said wall.

2. The device according to Claim 1, **characterised in that** the projection of the fuel is carried out substantially perpendicular to the hot wall (13, 15, 107).

3. The device according to Claim 1 or 2, **characterised in that** said hot wall (15) is made up, at least in part, of at least one of the walls of the main combustion area (20).

4. The device according to Claim 1 or 2 further comprising a combustion initiating area (4,102), **characterised in that** said hot wall (13) is made up, at least in part, of at least one of the walls of the combustion initiating area (4).

5. The device according to one of Claims 1 or 2, in which at least one post-combustion area (14, 108) is arranged downstream of the main combustion area (20, 200), **characterised in that** the hot wall (15, 107) is made up, at least in part, of at least one of the walls of said post-combustion area.

6. The device according to one of the preceding claims, **characterised in that** the means enabling the injection of the liquid fuel are injectors (12, 105) carrying out a primary pulverisation such that the size of the droplets exiting from said injectors (12, 105) is between 5 and 60µm, and preferably between 10 and 40µm.

7. The device according to one of the preceding claims, **characterised in that** the hot wall (13, 15, 107) of the area facing said injection means has a substantially planar form.

8. The device according to one of Claims 1 to 6, **characterised in that** the hot wall (13, 15, 107) of the area facing the injectors has a concave curved form.

9. The device according to one of the preceding claims, **characterised in that** the temperature of said hot wall (13, 15, 107) of said device is substantially equal to or greater than the maximum boiling temperature of the liquid fuel on said wall.

10. The device according to one of the preceding claims, **characterised in that** the wall (107) which receives the impact of the fuel jets is provided with means enabling the increase of heat transfer from the hot area to the pulverisation area.

11. The device according to one of the preceding claims, **characterised in that** the wall (107) is coated, at least in part, with insulating material, with the exception of one area (120) which receives the impact of the fuel jets.

12. Application of the device according to one of the preceding claims to gas turbines having a heat recuperation device.

13. Application of the device according to Claims 1 to 11 to combustion chambers with an annular geometry.

## Patentansprüche

1. Katalytische Verbrennungsvorrichtung umfassend eine Hauptverbrennungszone (20, 200), umfassend mindestens einen Katalysatorabschnitt (5, 103), mindestens eine Luft/Brennstoffmischzone (11, 117), wobei die Mischzone mindestens eine Druckluftzuleitung (1, 101) umfasst, und Mittel (12, 105) zum Einspritzen von flüssigem Brennstoff, **dadurch gekennzeichnet, dass** die Einspritzmittel (12, 105) den flüssigen Brennstoff auf eine Wand ausspritzen, die durch die Verbrennung des Luft/Brennstoff-Gemischs in der Hauptverbrennungszone (13, 15, 107) erwärmt wird, so dass die Verdampfung des Brennstoffs bei Kontakt mit der Wand ermöglicht wird.

2. Vorrichtung nach Anspruch 1, **dadurch gekennzeichnet, dass** das Ausspritzen des Brennstoffs im Wesentlichen senkrecht zu der warmen Wand (13, 15, 107) erfolgt.

3. Vorrichtung nach Anspruch 1 oder 2, **dadurch gekennzeichnet, dass** die warme Wand (15) mindestens zum Teil aus mindestens einer der Wände der Hauptverbrennungszone (20) besteht.

4. Vorrichtung nach Anspruch 1 oder 2, ferner umfassend eine Verbrennungszündungszone (4, 102), **dadurch gekennzeichnet, dass** die warme Wand (13) mindestens zum Teil aus mindestens einer der Wände der Verbrennungszündungszone (4) besteht.

5. Vorrichtung nach Anspruch 1 oder 2, in der mindestens eine Nachverbrennungszone (14, 108) stromabwärts von der Hauptverbrennungszone (20, 200) angeordnet ist, **dadurch gekennzeichnet, dass** die warme Wand (15, 107) mindestens zum Teil aus mindestens einer der Wände der Nachverbrennungszone besteht.

6. Vorrichtung nach einem der vorhergehenden Ansprüche, **dadurch gekennzeichnet, dass** es sich bei den Mitteln, die die Einspritzung des flüssigen Brennstoffs ermöglichen, um Einspritzer (12, 105) handelt, die eine primäre Zerstäubung bewirken, so dass die Größe der von den Einspritzern (12, 105) ausgestoßenen Tröpfchen zwischen 5 und 60 µm, vorzugsweise zwischen 10 und 40 µm umfasst.

7. Vorrichtung nach einem der vorhergehenden Ansprüche, **dadurch gekennzeichnet, dass** die warme Wand (13, 15, 107) der gegenüber den Einspritzmitteln gelegenen Zone eine im Wesentlichen ebene Form aufweist.

8. Vorrichtung nach einem der vorhergehenden Ansprüche, **dadurch gekennzeichnet, dass** die warme Wand (13, 15, 107) der gegenüber den Einspritzmitteln gelegenen Zone eine im Wesentlichen konkav gewölbte Form aufweist.

9. Vorrichtung nach einem der vorhergehenden Ansprüche, **dadurch gekennzeichnet, dass** die Temperatur der warmen Wand (13, 15, 107) der Vorrichtung im Wesentlichen gleich oder höher als die höchste Siedetemperatur des flüssigen Brennstoffs auf der Wand ist.

10. Vorrichtung nach einem der vorhergehenden Ansprüche, **dadurch gekennzeichnet, dass** die Wand (107), die den Ausstoß der Brennstoffstrahlen empfängt, mit Mitteln versehen ist, die die Verstärkung der Wärmeübertragung von der warmen Zone zu der Zerstäubungszone ermöglichen.

11. Vorrichtung nach einem der vorhergehenden Ansprüche, **dadurch gekennzeichnet, dass** die Wand (107) mindestens zum Teil, mit Ausnahme einer Zone (120), die den Ausstoß der Brennstoffstrahlen empfängt, mit Isoliermaterial bedeckt ist.

12. Verwendung der Vorrichtung nach einem der vorhergehenden Ansprüche bei Gasturbinen, die einen Wärmetauscher enthalten.

13. Verwendung der Vorrichtung nach einem der Ansprüche 1 bis 11 in Verbrennungskammern mit ringförmiger Geometrie.
